# FASCICULE DE BREVET EUROPEEN

(11) **EP 3 261 779 B1**
(45) Date de publication et mention de la délivrance du brevet: **02.06.2021**
(21) Numéro de dépôt: 16723428.5
(22) Date de dépôt: 21.04.2016
(51) Int. Cl.: B05B 1/34, B65D 83/14

(54) **BOUTON POUSSOIR POUR UN SYSTÈME DE DISTRIBUTION SOUS PRESSION D'UN PRODUIT**
DRUCKKNOPF FÜR EIN SYSTEM ZUR AUSGABE EINES UNTER DRUCK STEHENDEN PRODUKTS
PUSHBUTTON FOR A SYSTEM FOR DISPENSING A PRODUCT UNDER PRESSURE

(30) Priorité: 24.02.2015 FR 1551547
(43) Date de publication de la demande: 03.01.2018
(73) Titulaire: Albéa le Tréport, 76470 Le Tréport (FR)
(72) Inventeur: SONGBE, Jean-Pierre, Guy, 76260 Eu (FR)
(74) Mandataire: Gevers & Orès
(86) Numéro de dépôt international: PCT/FR2016/050942
(87) Numéro de publication internationale: WO 2016/174331

(56) Documents cités:
- EP-A1- 2 119 508
- EP-A1- 2 353 726
- FR-A1- 2 907 106
- FR-A1- 2 952 360
- US-A- 3 129 893

## Description

L'invention concerne un bouton poussoir pour un système de distribution sous pression d'un produit, ainsi qu'un tel système de distribution.

Dans une application particulière, le système de distribution est destiné à équiper des flacons utilisés en parfumerie, en cosmétique ou pour des traitements pharmaceutiques. En effet, ce type de flacon contient un produit qui est restitué par un système de distribution comprenant un dispositif de prélèvement sous pression dudit produit, ledit système étant actionné par un bouton poussoir pour permettre la pulvérisation du produit. En particulier, le dispositif de prélèvement comprend une pompe ou une valve à actionnement manuel par l'intermédiaire du bouton poussoir.

De tels boutons poussoirs sont classiquement réalisés en deux parties : un corps d'actionnement et une buse de pulvérisation du produit qui sont associés entre eux pour former un ensemble tourbillonnaire comprenant une chambre tourbillonnaire pourvue d'un orifice de distribution ainsi qu'au moins un canal d'alimentation de ladite chambre.

En particulier, on connaît du document FR-2 952 360 un bouton poussoir dans lequel la chambre tourbillonnaire est délimitée par une surface latérale présentant une géométrie tronconique par rapport à laquelle le ou les canaux d'alimentation s'étendent dans un plan transversal, ladite surface latérale étant convergente depuis une extrémité amont, dans laquelle l'extrémité aval du ou des canaux d'alimentation débouche tangentiellement, vers une ouverture aval d'alimentation de l'orifice de distribution, ledit orifice présentant une dimension de sortie qui est égale à la dimension interne de ladite ouverture aval.

Ainsi, lors de la distribution sous pression du produit, l'alimentation tangentielle de la chambre tourbillonnaire permet de mettre le produit en rotation dans l'extrémité amont de ladite chambre, le produit est ensuite plaqué et poussé en rotation le long de la surface latérale de ladite chambre en formant une nappe de produit dont la vitesse de rotation augmente et qui converge vers l'ouverture aval, puis ladite nappe convergente peut s'échapper par l'orifice de distribution sans être déformée de sorte à pouvoir s'impacter pour former l'aérosol.

Cette réalisation permet la distribution d'un aérosol formé d'une répartition spatiale uniforme de gouttelettes en suspension dans l'air, la taille desdites gouttelettes étant petite et uniforme. En particulier, l'aérosol peut présenter alors l'aspect d'un panache de fumée avec des tailles de gouttelettes comprises entre 10 µm et 60 µm avec une moyenne de 35 µm pour un produit alcoolique, et ce quelle que soit la force d'appui que l'utilisateur exerce sur le bouton poussoir.

Toutefois, cette réalisation, si elle s'avère particulièrement satisfaisante pour la distribution de produit très fluides, tels que par exemple les parfums ou les eaux de toilettes, peut en revanche poser problème dans le cas de produits avec une viscosité plus importante, tel que par exemple les lotions dont la viscosité est notamment supérieure à 10 fois celle de l'eau.

En effet, lors de la distribution d'une dose de produit de type lotion, le comportement viscoélastique dudit produit peut notamment entraîner l'adhérence d'une couche de produit à la surface latérale de la chambre de turbulence, ce qui peut avoir des effets négatifs non seulement sur la qualité de l'aérosol distribué, mais également lors des distributions ultérieures.

On connait du document FR 2 907 106 un dispositif de distribution comportant un poussoir comprenant une paroi latérale délimitant un logement dans lequel est emboîtée une buse de sortie. Un plot fait saillie dans le logement de réception de buse. Dans ce plot est ménagé un évidement.

On connait du document FR 2 952 360 un dispositif de distribution comportant un poussoir comprenant une buse tronconique de géométrie de révolution autour d'un axe de distribution ou de géométrie polygonale.

L'invention vise à perfectionner l'art antérieur en proposant notamment un bouton poussoir permettant la distribution d'un aérosol formé de gouttelettes présentant une calibration et une répartition spatiale améliorées, et ce même pour des produits à distribuer de viscosité importante telles que des lotions.

A cet effet, et selon un premier aspect, l'invention propose un bouton poussoir pour un système de distribution sous pression d'un produit, ledit bouton poussoir comprenant un corps présentant un puits de montage sur un tube d'amenée du produit sous pression et un logement en communication avec ledit puits, ledit logement étant pourvu d'une enclume autour de laquelle une buse de pulvérisation est montée de sorte à former un chemin de distribution du produit entre ledit logement et un ensemble de turbulence comprenant une chambre de turbulence pourvue d'un orifice de distribution ainsi qu'au moins deux canaux d'alimentation de ladite chambre qui sont disposés symétriquement par rapport à un axe de distribution, ladite chambre de turbulence étant délimitée par une surface latérale présentant une géométrie polygonale par rapport à laquelle les canaux d'alimentation s'étendent dans un plan transversal, ladite surface latérale étant convergente depuis une extrémité amont, dans laquelle débouche l'extrémité aval des canaux d'alimentation, vers une ouverture aval d'alimentation de l'orifice de distribution, ledit orifice de distribution présentant une dimension de sortie qui est égale à la dimension interne de ladite ouverture aval, l'ensemble de turbulence présentant en outre un évidement qui est formé en amont et en regard axial de la chambre de turbulence, la buse présentant une paroi proximale dans laquelle est formée une empreinte de l'ensemble de turbulence et l'enclume présentant une paroi distale sur laquelle la paroi proximale de la buse est en appui pour délimiter entre elles ledit ensemble de turbulence, une empreinte de la chambre de turbulence et des canaux d'alimentation étant formée sur la paroi proximale. L'invention se caractérise à titre principal en ce que l'évidement est formé sur la paroi distale en regard de ladite empreinte, l'extrémité amont présentant une alternance angulaire d'arêtes radiales alimentées par les canaux et d'arêtes radiales non-alimentées, le nombre de canaux d'alimentation étant supérieur à deux.

Selon un deuxième aspect, l'invention propose un système de distribution sous pression d'un produit, comprenant un dispositif de prélèvement équipé d'un tube d'amenée du produit sous pression sur lequel le puits d'un tel bouton poussoir est monté pour permettre la pulvérisation du produit.

D'autres objets et avantages de l'invention apparaîtront dans la description qui suit, faite en référence aux figures annexées dans lesquelles :
- la figure 1 est une vue partielle en coupe longitudinale d'un flacon équipé d'un système de distribution selon un mode de réalisation de l'invention ;
- la figure 2 est une vue partielle en coupe longitudinale du bouton poussoir de la figure 1 ;
- les figures 3 sont des vues de la buse du bouton poussoir selon la figure 2, respectivement en perspective écorchée (figure 3a) et de la partie interne (figure 3b) ;
- la figure 4 est une vue en perspective du volume de l'ensemble de turbulence du bouton poussoir des figures 2 et 3.

En relation avec les figures, on décrit ci-dessous un bouton poussoir pour un système de distribution sous pression d'un produit, ledit produit pouvant être de toute nature, notamment utilisé en parfumerie, en cosmétique ou pour des traitements pharmaceutiques.

En particulier, le produit à distribuer est un produit fluide de type lotion, et présente notamment une viscosité plus importante que celle de l'eau, par exemple environ dix fois supérieure à celle de l'eau. De tels produits sont généralement obtenus en ajoutant à leur composition de base, dont la fluidité est sensiblement identique à celle de l'eau, une substance viscoélastique stabilisante et/ou épaississante, par exemple de la gomme xanthane. Une telle substance est généralement ajoutée dans de très faibles proportions, par exemple de l'ordre de 0,25%, afin que le produit final reste fluide tout en présentant un comportement rhéologique spécifique.

Le bouton poussoir comprend un corps 1 présentant une jupe annulaire 2 qui entoure un puits 3 de montage du bouton poussoir sur un tube d'amenée 4 du produit sous pression. Par ailleurs, le bouton poussoir comprend une zone supérieure 5 permettant à l'utilisateur d'exercer un appui digital sur ledit bouton poussoir afin de pouvoir le déplacer axialement. Dans le mode de réalisation représenté, le bouton poussoir est équipé d'un enjoliveur d'aspect 6 qui entoure le corps 1 et sur lequel est formée la zone supérieure 5 d'appui.

En relation avec la figure 1, le système de distribution comprend un dispositif de prélèvement 7 équipé d'un tube d'amenée 4 du produit sous pression qui est inséré de façon étanche dans le puits 3. De façon connue, le système de distribution comprend par ailleurs des moyens 8 de montage sur un flacon 9 contenant le produit et des moyens 10 de prélèvement du produit à l'intérieur dudit flacon qui sont agencés pour alimenter le tube d'amenée 4 en produit sous pression.

Le dispositif de prélèvement 7 peut comprendre une pompe à actionnement manuel ou, dans le cas où le produit est conditionné sous pression dans le flacon, une valve à actionnement manuel. Ainsi, lors d'un déplacement manuel du bouton poussoir, la pompe ou la valve est actionnée pour alimenter le tube d'amenée 4 en produit sous pression.

Le corps 1 présente également un logement annulaire 11 qui est en communication avec le puits 3. Dans le mode de réalisation représenté, le logement 11 est d'axe perpendiculaire à celui du puits de montage 3 pour permettre une pulvérisation latérale du produit relativement au corps 1 du bouton poussoir. En variante non représentée, le logement 11 peut être colinéaire au puits 3, notamment pour un bouton poussoir formant embout nasal de pulvérisation.

Le logement 11 est pourvu d'une enclume 12 autour de laquelle une buse 13 de pulvérisation est montée de sorte à former un chemin de distribution du produit sous pression entre ledit logement et un ensemble de turbulence. Pour ce faire, l'enclume 12 s'étend depuis le fond du logement 11 en laissant un canal 14 de communication entre le puits 3 et ledit logement.

Dans le mode de réalisation représenté, la buse 13 présente une paroi latérale 15 cylindrique de révolution qui est fermée vers l'avant par une paroi proximale 16. L'association de la buse 13 dans le logement 11 est réalisée par emmanchement de la face externe de la paroi latérale 15, le bord arrière de ladite face externe étant en outre pourvu d'une saillie radiale 17 d'ancrage de la buse 13 dans ledit logement.

Par ailleurs, une empreinte de l'ensemble de turbulence est formée en creux dans la paroi proximale 16 et l'enclume 12 présente une paroi distale 18 sur laquelle la paroi proximale 16 de la buse 13 est en appui pour délimiter entre elles l'ensemble de turbulence. En variante non représentée, une empreinte de l'ensemble de turbulence peut être formée directement sur une paroi du logement 11, notamment pour un embout nasal de pulvérisation.

De façon avantageuse, la buse 13 et le corps 1 sont réalisés par moulage, notamment d'un matériau thermoplastique différent. En outre, le matériau formant la buse 13 présente une rigidité qui est supérieure à la rigidité du matériau formant le corps 1. Ainsi, la raideur importante de la buse 13 permet d'éviter sa déformation lors de son montage dans le logement 11 de sorte à garantir la géométrie de l'ensemble de turbulence. En outre, la raideur moins importante du corps 1 permet d'une part un toucher plus qualitatif lors de l'actionnement et d'autre part une étanchéité améliorée entre le puits de montage 3 et le tube d'amenée 4. Enfin, la rigidité plus grande de la buse 13 permet d'améliorer la fiabilité de l'harponnage de la saillie 17 dans le logement 11 afin d'éviter le risque d'expulsion de la buse 13 lors de la distribution
Dans un exemple de réalisation, le corps 1 est réalisé en polyoléfine et la buse 13 est réalisée en copolymère cyclo oléfinique (COC), en poly(oxyméthylène) ou en poly(butylène téréphtalate).
Dans le mode de réalisation représenté, le chemin de distribution présente successivement en communication d'amont en aval :
- un conduit annulaire amont 19 en communication avec le canal 14, ledit conduit annulaire étant formé entre la face interne de la paroi latérale 15 de la buse 13 et la face externe de la paroi latérale de l'enclume 12 qui est disposée en regard ;
- un conduit annulaire aval 20 formé entre la paroi proximale 16 de la buse 13 et la paroi distale 18 de l'enclume 12.

Du coté aval, le chemin de distribution alimente en produit sous pression l'ensemble de turbulence qui comprend une chambre de turbulence 21 pourvue d'un orifice de distribution 22 ainsi que plus de deux canaux 23 d'alimentation de ladite chambre qui sont disposés symétriquement par rapport à un axe de distribution D. Plus précisément, les canaux d'alimentation 23 communiquent avec le conduit annulaire aval 20. En particulier, ce permet de limiter la longueur des canaux d'alimentation 23 afin de réduire les pertes de charge induites.
La chambre de turbulence 21 est délimitée par une surface latérale 24 présentant une géométrie polygonale qui s'étend suivant l'axe de distribution D, les canaux d'alimentation 23 s'étendant dans un plan transversal par rapport audit axe de distribution. Dans la description, les termes de positionnement dans l'espace sont définis par rapport à l'axe de distribution D.
La surface latérale 24 est convergente depuis une extrémité amont 25, dans laquelle débouche l'extrémité aval des canaux d'alimentation 23, vers une ouverture aval 26 d'alimentation de l'orifice de distribution 22, ledit orifice de distribution présentant une dimension de sortie qui est égale à la dimension interne de l'ouverture aval 26.

Dans les figures, l'extrémité aval des canaux d'alimentation 23 débouche dans le prolongement de respectivement une arête radiale AR de l'extrémité amont 25.
Ainsi, lors de la distribution du produit sous pression, l'alimentation de la chambre de turbulence 21 le long des arêtes AR de son extrémité amont 25 permet de mettre le produit en rotation dans ladite extrémité amont. Le produit est ensuite plaqué et poussé en rotation le long de la surface latérale 24 de la chambre de turbulence 21, de sorte à former une nappe de produit dont la vitesse de rotation augmente et qui converge vers l'ouverture aval 26, puis ladite nappe convergente peut s'échapper par l'orifice de distribution 22 sans être déformée de sorte à pouvoir s'impacter pour former l'aérosol.
Par ailleurs, la forme polygonale de la surface latérale 24 permet, lors de la rotation de la nappe, de casser les liaisons intermoléculaires du produit à chaque fois que ladite nappe vient au contact d'une arête axiale AA de ladite surface latérale, ce qui permet, dans le cas où le produit à distribuer présente une viscosité importante, de pré-fragmenter le flux dudit produit avant sa sortie de l'orifice de distribution 22, et de distribuer ledit produit sous forme d'un aérosol avec une répartition spatiale uniforme de gouttelettes en suspension dans l'air, la taille desdites gouttelettes étant petite et uniforme.
Sur les figures, la chambre de turbulence 21 présente une surface latérale 24 de géométrie pyramidale, donc une section carrée. En variante, et notamment suivant la viscosité du produit fluide à distribuer, la chambre de turbulence 21 peut présenter des géométries polygonales de formes variées, par exemple une géométrie prismatique, c'est-à-dire de section triangulaire, ou une géométrie pentagonale, ou encore une géométrie hexagonale. Ainsi, il est possible d'ajuster le nombre d'arêtes axiales AA qui est optimal pour pré-fragmenter le flux de produit dans la chambre de turbulence 21.

Dans les figures, l'ensemble de turbulence présente deux canaux d'alimentation 23 de la chambre de turbulence 21 qui débouchent respectivement dans le prolongement de deux arêtes radiales AR opposées de l'extrémité amont 25.
Par ailleurs, pour alimenter la chambre de turbulence 21 en faisant tourner le produit le long de sa surface latérale 24, chaque canal 23 présente une section en U qui est délimitée entre une paroi extérieure 27 et une paroi intérieure 28. En particulier, la paroi extérieure 27 s'étend radialement dans le prolongement d'une arête AR de l'extrémité amont 25, et la paroi intérieure 28 est décalée d'elle d'une distance inférieure à 30% de la dimension interne de l'extrémité amont 25, de sorte à éviter une impaction du produit dans ladite extrémité amont.
En relation avec les figures, la paroi intérieure 28 est parallèle à la paroi extérieure 27. Dans une variante non représentée, la paroi intérieure 28 présente un angle de convergence avec la paroi extérieure 27 dans le sens amont-aval, le décalage entre lesdites parois étant alors mesuré au niveau de la section de débouchage des canaux 23 dans l'extrémité amont 25.

Selon l'invention, plus de deux canaux d'alimentation 23 sont prévus, notamment selon la géométrie de la surface latérale 24 de la chambre 21, et donc la géométrie de l'extrémité amont 25. En particulier, l'ensemble de turbulence présente des canaux d'alimentation 23 qui sont disposés de manière à ce que l'extrémité amont 25 présente une alternance angulaire d'arêtes radiales AR alimentées par des canaux 23 et d'arêtes radiales AR non-alimentées, de sorte à permettre une alimentation uniforme de la chambre de turbulence 21.

Selon une variante ne faisant pas partie de l'invention, l'ensemble de turbulence peut présenter autant de canaux d'alimentation 23 que le nombre d'arêtes radiales AR de l'extrémité amont 25, de sorte que toutes les arêtes radiales AR de ladite extrémité amont soient alimentées par respectivement un canal d'alimentation 23.

Par ailleurs, l'ensemble des extrémités aval de chacun des canaux d'alimentation 23 forme une section d'alimentation de la chambre de turbulence 21. Pour augmenter la durée de distribution d'une dose de produit sur la course d'actionnement du bouton poussoir, on peut prévoir que cette section d'alimentation soit faible relativement à la surface intérieure de l'extrémité amont 25. En particulier, la surface de la section d'alimentation peut être inférieure à 10% de la surface intérieure de l'extrémité amont 25.
De façon préférentielle, la surface de la section d'alimentation peut être comprise entre 0,02 mm² et 0,04 mm². Dans un exemple de réalisation, la dimension interne de l'extrémité amont 25 est de 0,6 mm, soit une surface intérieure de 0,36 mm², et chaque canal 23 présente une largeur de 0,12 mm et une profondeur de 0,13 mm, soit une surface de 0,0312 mm² pour la section d'alimentation.

En outre, du fait du passage du produit dans une section d'alimentation réduite, la durée de distribution est augmentée. Par exemple, pour une dose de 120 µl la durée de distribution peut être comprise entre 0,5 et 2 secondes de sorte à laisser la possibilité à l'utilisateur d'interrompre la distribution de l'aérosol en cours d'actionnement.

Dans les figures, l'ouverture aval 26 de la chambre de turbulence est surmontée par un orifice de distribution 22 présentant une géométrie polygonale qui s'étend suivant l'axe de distribution D, la dimension interne dudit orifice étant constante et égale à la dimension interne de l'ouverture aval 26.
En particulier, la géométrie polygonale de l'orifice de distribution 22 est identique à celle de la surface latérale 24 de la chambre de turbulence 21, de sorte que lesdites géométries polygonales présentent toutes deux le même nombre d'arêtes axiales AA, AA'.

Dans les figures, les arêtes axiales AA' de l'orifice de distribution 22 sont disposées chacune dans le prolongement axial de respectivement une arête axiale AA de la chambre de turbulence 21. En variante, les arêtes axiales AA' de l'orifice de distribution 22 peuvent être décalées angulairement par rapport aux arêtes axiales AA de la chambre de turbulence 21, ce qui peut permettre de briser davantage les liaisons intermoléculaires du produit fluide avant sa sortie de l'ensemble de turbulence, notamment lorsque la viscosité dudit produit est importante, et donc d'améliorer la qualité de l'aérosol distribué.
De façon avantageuse, la dimension axiale de l'orifice de distribution 22 est faible par rapport à sa dimension interne, de sorte à ne pas perturber la convergence de la nappe. En particulier, la dimension axiale de l'orifice de distribution 22 peut être inférieure à 50% de sa dimension interne.
En variante non représentée, la dimension axiale de l'orifice de distribution 22 peut être nulle, de sorte que l'ouverture aval 26 de la chambre de turbulence 21 peut former l'orifice de distribution 22.

En relation avec la figure 2, la paroi proximale 16 de la buse 13 présente une face externe plane 16a dans laquelle débouche l'orifice de distribution 22. En variante, la face externe 16a peut présenter une géométrie légèrement concave, au moins au niveau de la zone entourant l'orifice de distribution 22, afin de former une cuvette de protection pour la nappe sans entraver son impaction.

La réalisation de l'aérosol est particulièrement satisfaisante lorsque la dimension interne de l'ouverture aval 26 est faible relativement à la dimension interne de l'extrémité amont 25, de sorte que l'impaction de la nappe soit réalisée au plus près de l'orifice de distribution 22. En particulier, la dimension interne de l'ouverture aval 26 peut être inférieure à 50% de la dimension interne de l'extrémité amont 25, plus précisément en étant comprise entre 20% et 40% de ladite dimension interne.

De façon préférentielle, la dimension axiale de la chambre de turbulence 21 est relativement importante, notamment de l'ordre ou supérieure à la dimension interne de l'extrémité amont 25, de sorte à permettre l'établissement de la nappe le long de la surface latérale 24 de ladite chambre de turbulence et à conférer une convergence progressive. En particulier, la dimension axiale de la chambre de turbulence 21 est au moins égale à 80% de la dimension interne de l'extrémité amont 25, plus précisément en étant comprise entre 90% et 200% de ladite dimension interne.

Selon une réalisation particulière en relation avec un produit dont la pression de distribution est comprise entre 5 et 7 bars, la dimension interne de l'extrémité amont 25 est de 0,6 mm, la dimension interne de l'ouverture aval 26 est inférieure ou égale à 0,24 mm en étant notamment comprise entre 0,15 mm et 0,24 mm, la dimension axiale de la chambre de turbulence 21 est au moins égale à 0,5 mm, la dimension axiale de l'orifice de distribution 22 est inférieure ou égale à 0,16 mm.

Par ailleurs, la surface latérale 24 peut présenter un angle de convergence compris entre 20° et 150°, et notamment égal à 90°.

En relation avec les figures, l'ensemble de turbulence présente en outre un évidement 29 qui est formé en amont et en regard axial de la chambre de turbulence 21, ledit évidement étant agencé pour former une contre-chambre de turbulence afin d'assurer une répartition spatiale uniforme des gouttelettes, notamment à l'intérieur de l'enveloppe de produit qui converge dans la chambre de turbulence 21.

En particulier, une empreinte de la chambre de turbulence 21 et des canaux d'alimentation 23 est formée sur la paroi proximale 16 de la buse 13, l'évidement 29 étant formé sur la paroi distale 18 de l'enclume 12 en regard de ladite empreinte.

L'évidement 29 présente une géométrie de révolution autour de l'axe de distribution D. En particulier, l'évidement 29 présente une géométrie tronconique qui diverge légèrement vers la chambre de turbulence 21, ce qui permet de faciliter sa réalisation. En variante, l'évidement 29 peut présenter une géométrie polygonale, notamment à section carrée.

Selon la viscosité du produit à distribuer, les dimensions de l'évidement 29 peuvent varier. En particulier, pour assurer correctement son rôle de contre-chambre de turbulence, l'évidement 29 présente une extrémité aval 30 qui est disposée en regard de la chambre de turbulence 21 dans l'alignement de l'orifice de distribution 22, ladite extrémité aval présentant une dimension interne qui est supérieure ou égale à 200% de la dimension interne de l'orifice de distribution.

Selon une réalisation particulièrement avantageuse, la dimension interne de l'extrémité aval 30 de l'évidement 29 est notamment supérieure ou égale à 300% de la dimension interne de l'orifice de distribution 22.

Par ailleurs, l'évidement 29 peut présenter une dimension axiale qui est d'autant plus grande que la viscosité du produit fluide à distribuer est importante.

Selon une réalisation particulière, l'évidement 29 présente une extrémité amont 31 de dimension interne environ égale à 0,24 mm, une extrémité aval 30 de dimension interne environ égale à 0,45 mm, ainsi qu'une dimension axiale au moins égale à 1,2 mm.

## Revendications

1. Bouton poussoir pour un système de distribution sous pression d'un produit, ledit bouton poussoir comprenant un corps (1) présentant un puits (3) de montage sur un tube d'amenée (4) du produit sous pression et un logement (11) en communication avec ledit puits, ledit logement étant pourvu d'une enclume (12) autour de laquelle une buse (13) de pulvérisation est montée de sorte à former un chemin de distribution du produit entre ledit logement et un ensemble de turbulence comprenant une chambre de turbulence (21) pourvue d'un orifice de distribution (22) ainsi qu'au moins deux canaux (23) d'alimentation de ladite chambre qui sont disposés symétriquement par rapport à un axe de distribution (D), ladite chambre de turbulence étant délimitée par une surface latérale (24) présentant une géométrie polygonale par rapport à laquelle les canaux d'alimentation (23) s'étendent dans un plan transversal, ladite surface latérale étant convergente depuis une extrémité amont (25), dans laquelle débouche l'extrémité aval des canaux d'alimentation (23), vers une ouverture aval (26) d'alimentation de l'orifice de distribution (22), ledit orifice de distribution présentant une dimension de sortie qui est égale à la dimension interne de ladite ouverture aval, l'ensemble de turbulence présentant en outre un évidement (29) qui est formé en amont et en regard axial de la chambre de turbulence (21), la buse (13) présentant une paroi proximale (16) dans laquelle est formée une empreinte de l'ensemble de turbulence et l'enclume (12) présentant une paroi distale (18) sur laquelle la paroi proximale (16) de la buse (13) est en appui pour délimiter entre elles ledit ensemble de turbulence, une empreinte de la chambre de turbulence (21) et des canaux d'alimentation (23) étant formée sur la paroi proximale (16), **caractérisé en ce que** l'évidement (29) est formé sur la paroi distale (18) en regard de ladite empreinte, l'extrémité amont (25) présentant une alternance angulaire d'arêtes radiales (AR) alimentées par les canaux (23) et d'arêtes radiales (AR) non-alimentées, le nombre de canaux d'alimentation étant supérieur à deux.

2. Bouton poussoir selon la revendication 1, **caractérisé en ce que** l'évidement (29) présente une extrémité aval (30) ayant une dimension interne qui est supérieure OU égale à 200% de la dimension interne de l'orifice de distribution (22).

3. Bouton poussoir selon l'une des revendications 1 au 2, **caractérisé en ce que** la dimension interne de l'ouverture aval (26) est inférieure à 50% de la dimension interne de l'extrémité amont (25) de la chambre de turbulence (21).

4. Bouton poussoir selon l'une quelconque des revendications 1 à 3, **caractérisé en ce que** la dimension axiale de la chambre de turbulence (21) est au moins égale à 80% de la dimension interne de l'extrémité amont (25) de ladite chambre.

5. Bouton poussoir selon l'une quelconque des revendications 1 à 4, **caractérisé en ce que** l'ouverture aval (26) de la chambre de turbulence (21) est surmontée par un orifice de distribution (22), ledit orifice de distribution présentant une géométrie polygonale dont la dimension interne est égale à la dimension interne de l'ouverture aval (26).

6. Bouton poussoir selon la revendication 5, **caractérisé en ce que** la dimension axiale de l'orifice de distribution (22) est inférieure à 50% de la dimension interne dudit orifice.

7. Bouton poussoir selon l'une des revendications 5 ou 6, **caractérisé en ce que** l'orifice de distribution (22) présente des arêtes axiales (AA') qui sent décalées angulairement par rapport aux arêtes axiales (AA) de la chambre de turbulence (21).

8. Bouton poussoir selon l'une quelconque des revendications 1 à 7, **caractérisé en ce que** l'extrémité aval des canaux d'alimentation (23) débouche dans le prolongement de respectivement une arête radiale (AR) de l'extrémité amont (25).

9. Bouton poussoir selon la revendication 8, **caractérisé en ce que** les canaux d'alimentation (23) sont délimités entre une paroi extérieure (27) et une paroi intérieure (28), la paroi extérieure (27) s'étendant radialement dans le prolongement d'une arête (AR) de l'extrémité amont (25) et la paroi intérieure (28) étant décalée d'elle d'une distance inférieure à 30% de la dimension interne de l'extrémité amont (25).

10. Bouton poussoir selon l'une quelconque des revendications 1 à 9, **caractérisé en ce que** l'évidement (29) présente une géométrie de révolution auteur de l'axe de distribution (D).

11. Système de distribution sous pression d'un produit, comprenant un dispositif de prélèvement (7) équipé d'un tube d'amenée (4) du produit sous pression sur lequel le puits (3) d'un bouton poussoir selon l'une quelconque des revendications 1 à 10 est monté pour permettre la pulvérisation du produit.

## Patentansprüche

1. Druckknopf für ein Verteilungssystem unter Druck eines Produkts, wobei der Druckknopf einen Körper (1) umfasst, der einen Montageschacht (3) auf einem Zuführrohr (4) des Produkts unter Druck und eine Aufnahme (11) in Kommunikation mit dem Schacht umfasst, wobei die Aufnahme mit einem Amboss (12) versehen ist, um den eine Zerstäubungsdüse (13) derart montiert ist, dass ein Verteilungsweg des Produkts zwischen der Aufnahme und einer Wirbeleinheit gebildet wird, die eine Wirbelkammer (21) umfasst, die mit einer Verteilungsmündung (22) sowie mit mindestens zwei Versorgungskanälen (23) der Kammer, die in Bezug auf eine Verteilungsachse (D) symmetrisch angeordnet sind, versehen ist, wobei die Wirbelkammer von einer Seitenoberfläche (24) abgegrenzt ist, die eine vieleckige Geometrie aufweist, in Bezug zu der sich die Versorgungskanäle (23) in einer Querebene erstrecken, wobei die Seitenoberfläche von einem stromaufwärtigen Ende (25), in das das stromabwärtige Ende der Versorgungskanäle (23) mündet, zu einer stromabwärtigen Versorgungsöffnung (26) der Verteilungsmündung (22) konvergiert, wobei die Verteilungsmündung ein Ausgangsmaß aufweist, das gleich dem Innenmaß der stromabwärtigen Öffnung ist, wobei die Wirbeleinheit außerdem eine Aussparung (29) aufweist, die stromaufwärts und axial gegenüber der Wirbelkammer (21) gebildet ist, wobei die Düse (13) eine proximale Wand (16) aufweist, in der eine Prägung der Wirbeleinheit gebildet ist, und der Amboss (12) eine distale Wand (18) aufweist, auf der die proximale Wand (16) der Düse (13) in Auflage ist, um zwischeneinander die Wirbeleinheit abzugrenzen, wobei eine Prägung der Wirbelkammer (21) und der Versorgungskanäle (23) auf der proximalen Wand (16) gebildet ist, **dadurch gekennzeichnet, dass** die Aussparung (29) auf der distalen Wand (18) gegenüber der Prägung gebildet ist, wobei das stromaufwärtige Ende (25) einen winkeligen Wechsel radialer Rippen (AR), die von den Kanälen (23) versorgt werden, und radialer Rippen (AR), die nicht versorgt werden, aufweist, wobei die Anzahl von Versorgungskanälen größer ist als zwei.

2. Druckknopf nach Anspruch 1, **dadurch gekennzeichnet, dass** die Aussparung (29) ein stromaufwärtiges Ende (30) aufweist, das ein Innenmaß aufweist, das größer ODER gleich 200 % des Innenmaßes der Verteilungsmündung (22) ist.

3. Druckknopf nach einem der Ansprüche 1 oder 2, **dadurch gekennzeichnet, dass** das Innenmaß der stromabwärtigen Öffnung (26) kleiner ist als 50 % des Innenmaßes des stromaufwärtigen Endes (25) der Wirbelkammer (21).

4. Druckknopf nach einem der Ansprüche 1 bis 3, **dadurch gekennzeichnet, dass** das axiale Maß der Wirbelkammer (21) mindestens gleich 80% des Innenmaßes des stromaufwärtigen Endes (25) der Kammer ist.

5. Druckknopf nach einem der Ansprüche 1 bis 4, **dadurch gekennzeichnet, dass** über der Öffnung (26) der Wirbelkammer (21) eine Verteilungsmündung (22) liegt, wobei die Verteilungsmündung eine vieleckige Geometrie aufweist, deren Innenmaß gleich dem Innenmaß der stromabwärtigen Öffnung (26) ist.

6. Druckknopf nach Anspruch 5, **dadurch gekennzeichnet, dass** das axiale Maß der Verteilungsmündung (22) kleiner als 50 % des Innenmaßes der Mündung ist.

7. Druckknopf nach einem der Ansprüche 5 oder 6, **dadurch gekennzeichnet, dass** die Verteilungsmündung (22) axiale Rippen (AA') aufweist, die winkelig in Bezug auf die axialen Rippen (AA) der Wirbelkammer (21) versetzt sind.

8. Druckknopf nach einem der Ansprüche 1 bis 7, **dadurch gekennzeichnet, dass** das stromabwärtige Ende der Versorgungskanäle (23) in die Verlängerung jeweils einer radialen Rippe (AR) des stromaufwärtigen Endes (25) mündet.

9. Druckknopf nach Anspruch 8, **dadurch gekennzeichnet, dass** die Versorgungskanäle (23) zwischen einer Außenwand (27) und einer Innenwand (28) abgegrenzt sind, wobei sich die Außenwand (27) radial in der Verlängerung einer Rippe (AR) des stromaufwärtigen Endes (25) erstreckt, und die Innenwand (28) von ihr um einen Abstand kleiner als 30 % des Innenmaßes des stromaufwärtigen Endes (25) versetzt ist.

10. Druckknopf nach einem der Ansprüche 1 bis 9, **dadurch gekennzeichnet, dass** die Aussparung (29) eine Rotationsgeometrie um die Verteilungsachse (D) aufweist.

11. Verteilungssystem unter Druck eines Produkts, das eine Entnahmevorrichtung (7) umfasst, die mit einem Zuführrohr (4) des Produkts unter Druck ausgestattet ist, auf dem der Schacht (3) eines Druckknopfs nach einem der Ansprüche 1 bis 10 montiert ist, um das Zerstäuben des Produkts zu erlauben.

## Claims

1. Pushbutton for a system for dispensing a product under pressure, said pushbutton comprising a body (1) having a well (3) for mounting on a tube for feeding (4) the pressurised product and a housing (11) in communication with said well, said housing being provided with an anvil (12) around which a spray nozzle (13) is mounted so as to form a path for dispensing the product between said housing and a swirl assembly comprising a swirl chamber (21) provided with a dispensing orifice (22) as well as at least two feeding channels (23) for said chamber which are disposed symmetrically with respect to a dispensing axis (D), said swirl chamber being delimited by a lateral surface (24) having a polygonal geometry with respect to which the ducts (23) extend into a transverse plane, said lateral surface converging from an upstream end (25), into which the downstream end of the ducts (23) leads, to a downstream opening (26) for feeding the dispensing orifice (22), said dispensing orifice having an outlet dimension which is equal to the internal dimension of said downstream opening, the swirl assembly also having a recess (29) formed upstream of and axially facing the chamber (21), the nozzle (13) having a proximal wall (16) wherein is formed a footprint of the swirl assembly and the anvil (12) having a distal wall (18) on which the proximal wall (16) of the nozzle (13) is supported to delimit between them said swirl assembly, a footprint of the swirl chamber (21) and feeding channels (23) being formed on the proximal wall (16), **characterised in that** the recess (29) is formed on the distal wall (18) facing said footprint, the upstream end (25) having an angular alternance of radial edges (AR) fed by the channels (23) and unfed radial edges (AR), the number of feeding channels being greater than two.

2. Pushbutton according to claim 1, **characterised in that** the recess (29) has a downstream end (30) having an inner dimension which is greater than OR equal to 200% of the inner dimension of the dispensing orifice (22).

3. Pushbutton according to one of claims 1 or 2, **characterised in that** the inner dimension of the downstream opening (26) is less than 50% of the inner dimension of the upstream end (25) of the swirl chamber (21).

4. Pushbutton according to any one of claims 1 to 3, **characterised in that** the axial dimension of the swirl chamber (21) is at least equal to 80% of the inner dimension of the upstream end (25) of said chamber.

5. Pushbutton according to any one of claims 1 to 4, **characterised in that** the downstream opening (26) of the swirl chamber (21) is overmounted by a dispensing orifice (22), said dispensing orifice having a polygonal geometry of which the inner dimension is equal to the inner dimension of the downstream opening (26).

6. Pushbutton according to claim 5, **characterised in that** the axial dimension of the dispensing orifice (22) is less than 50% of the inner dimension of said dispensing orifice.

7. Pushbutton according to one of claims 5 or 6, **characterised in that** the dispensing orifice (22) has axial edges (AA') which are angularly offset with respect to the axial edges (AA) of the swirl chamber (21).

8. Pushbutton according to any one of claims 1 to 7, **characterised in that** the downstream end of the feeding channels (23) leads into the extension of respectively a radial edge (AR) of the upstream end (25).

9. Pushbutton according to claim 8, **characterised in that** the feeding channels (23) are delimited between an outer wall (27) and an inner wall (28), the outer wall (27) extending radially into the extension of an edge (AR) of the upstream end (25) and the inner wall (28) being offset from it by a distance less than 30% of the inner dimension of the upstream end (25).

10. Pushbutton according to any one of claims 1 to 9, **characterised in that** the recess (29) has a revolving geometry about the dispensing axis (D).

11. System for dispensing a product under pressure, comprising a sampling device (7) equipped with a tube for feeding (4) the pressurised product on which the well (3) of a pushbutton according to any one of claims 1 to 10 is mounted to allow the spraying of the product.
